# EUROPÄISCHE PATENTSCHRIFT

(11) **EP 1 687 468 B1**
(45) Veröffentlichungstag und Bekanntmachung des Hinweises auf die Patenterteilung: **13.02.2008**
(21) Anmeldenummer: 04738081.1
(22) Anmeldetag: 12.07.2004
(51) Int. Cl.: D01H 5/46

(54) **SPINNMASCHINE**
SPINNING MACHINE
METIER A FILER

(30) Priorität: 26.11.2003 DE 10355853
(43) Veröffentlichungstag der Anmeldung: 09.08.2006
(73) Patentinhaber: MASCHINENFABRIK RIETER AG, 8406 Winterthur (CH)
(72) Erfinder: SCHATZMANN, Hans, Peter, CH-8524 Uesslingen (CH); OTT, Jürg, CH-8200 Schaffhausen (CH)
(86) Internationale Anmeldenummer: PCT/CH2004/000441
(87) Internationale Veröffentlichungsnummer: WO 2005/052230

(56) Entgegenhaltungen:
- DE-A- 3 034 475
- DE-B- 1 212 453
- US-A- 3 722 036
- US-A- 5 477 591
- US-A- 6 134 752

## Beschreibung

Die Erfindung betrifft eine Spinnmaschine nach dem Oberbegriff der unabhängigen Ansprüche 1, 4, 7 und 12.

### Stand der Technik

Derartige Streckwerke sind in vielfältiger Form und Ausführung bekannt und werden beispielsweise in Ringspinnmaschinen benutzt. Sie dienen zum Verstrecken des Garns. Dabei hat es sich als vorteilhaft erwiesen, wenn der Druck auf die Oberwalzen resp. auf die Streckwerkzylinder den vorherrschenden Verhältnissen entsprechend angepasst werden kann.

Hierzu ist heute an dem Belastungsarm ein Pressionsdaumen vorgesehen, der in Gebrauchslage von einem Schlauch in einem Rohr kraftbeaufschlagt wird. Dieser Schlauch wird unter Druck gesetzt, wodurch über interne Hebelübertragung eine bestimmte Belastung der Streckwerkszylinder durch die Oberwalzen erfolgt. Beispielsweise kann der Druck während dem Maschinenbetrieb etwa 2,1 bis 2,3 bar betragen. Bei ausgeschalteter Maschinensteuerung ist ein Reduzierventil für einen reduzierten Druck auf etwa 0,4 bis 0,6 bar einzustellen. Dadurch wird erreicht, dass die Oberwalzen sich nicht oval verformen und beim Maschinenstart einen periodischen Fehler produzieren.

Das genannte Prinzip eines von einem Druckschlauch in einem Rohr kraftbeaufschlagten Pressionsdaumens wird in der DE-B-12 12 453 beschrieben.

Der Schlauch hat allerdings den Nachteil, dass bei ihm die Gefahr besteht, dass er undicht wird und einem erhöhten Verschleiss unterliegt.

### Aufgabe

Aufgabe der vorliegenden Erfindung ist es, eine Spinnmaschine der o.g. Art zu entwickeln, bei der die Druckbeaufschlagung des Belastungsarms wesentlich verbessert ist.

### Lösung der Aufgabe

Zur Lösung der Aufgabe führt das Kennzeichen des unabhängigen Anspruchs 1, 4, 7 oder 12.

Hierdurch wird den speziellen Anforderungen der Streckwerke Rechnung getragen.

Bei einem bevorzugten Ausführungsbeispiel der Erfindung ist dem Pressionsdaumen ein Pneumatikzylinder zugeordnet. Dieser Pneumatikzylinder kann beispielsweise in das Rohr eingeschraubt sein, während ein Kopf einer Kolbenstange, die aus dem Pneumatikzylinder herausragt, mit einer schalenförmigen Halterung versehen ist. Diese schalenförmige Halterung dient der Aufnahme des Pressionsdaumens.

Es ist jedoch auch daran gedacht, zwei oder mehrere benachbarte Pressionsdaumen über Verbindungselemente miteinander zu verbinden, wobei dem Verbindungselement ein oder mehrere Pneumatikzylinder zugeordnet sein können.

Bei einem weiteren Ausführungsbeispiel der Erfindung ist vorgesehen, dass dem Pressionsdaumen ein Balgzylinder resp. eine Druckdose zugeordnet wird, welche mit einem Druckmittel befüllt wird, das in gewissem Umfange kompressibel ist. In beiden Fällen ist es aber ratsam, die jeweiligen Druckflächen, auf denen der Pressionsdaumen aufliegt, zu stabilisieren, d.h., zu vermeiden, dass diese seitlich abkippen. Dies ist vor allem bei einem Balgzylinder der Fall, gilt aber auch in begrenztem Umfang für eine Druckdose. Eine Lagestabilisierung kann beispielsweise durch entsprechende äussere oder innere Führungen erfolgen, wobei beispielsweise von der Druckfläche kleine Säulen in die Hülsenführung eingreifen. Hier sind viele Möglichkeiten denkbar und sollen vom vorliegenden Erfindungsgedanken umfasst sein.

Es besteht die Möglichkeit, jeden einzelnen Pressionsdaumen mit einem Balgzylinder oder einer Druckdose zu unterlegen. Gedacht ist jedoch auch daran, mehrere Balgzylinder bzw. Druckdosen miteinander fluidtechnisch zu verbinden.

In einem weiteren Ausführungsbeispiel der Erfindung ist daran gedacht, dass der Pressionsdaumen von einem Keil untergriffen wird. Beim Verschieben des Keils unter den Pressionsdaumen gleitet der Pressionsdaumen auf der Keiloberfläche auf, wodurch die Druckübertragung auf den Belastungsarm erfolgt. Es ist auch denkbar die Zone zwischen Pressionsdaumen und Keil als rollende Berührung (anstelle von Gleitberührung) auszubilden.

Bei einem einfachen Ausführungsbeispiel befindet sich der Keil auf einer Schienenführung in einem entsprechenden Rohr, wobei der Führungsteil des Keils in eine entsprechende Nut eingreift. Das Verschieben des Keils wird beispielsweise durch einen Pneumatikzylinder bewirkt, dessen Kolbenstange den Keil angreift.

Um die Auflagepartie des Keils an dem Pressionsdaumen zu verbessern, kann es sich als günstig erweisen, ein Druckstück (Gegenkeil) zwischen Keiloberfläche und Pressionsdaumen vorzusehen, so dass die Auflage von Druckstück zu Pressionsdaumen mindestens als Linienberührung ausgestaltet werden kann. Dieses Druckstück (Gegenkeil) gleitet dann auf der Keiloberfläche auf, wobei es bevorzugt in einer Führung vertikal geführt ist. Der Keil stützt sich mit seiner Unterseite beispielsweise auf einer speziell ausgebildeten Gleitfläche ab.

Denkbar ist auch, dass der Keil mit einem ortsfesten Unterlegkeil zusammenwirkt, wobei die Oberfläche des Keils, auf der der Pressionsdaumen aufsitzt, beispielsweise parallel zur Grundfläche ausgestaltet ist. Bei einem Verschieben des Keils gleitet dieser dann auf den ortsfesten Unterlegkeil auf und wird so vertikal versetzt. In diesem Fall hat es sich als ratsam erwiesen, den Antrieb für den Keil nicht zu fixieren, sondern gelenkig beispielsweise mit einem Lagerbock, zu verbinden.

In einem Ausführungsbeispiel der Erfindung ist dem Pressionsdaumen ein exzentrischer Nocken an einer drehbaren Nockenwelle zugeordnet. Je nach Drehung der Nockenwelle wird der Pressionsdaumen mehr oder weniger belastet. Durch diese mechanisch relativ starre Ausgestaltung können einzelne Pressionsdaumen durch Nocken an einer einzelnen Nockenwelle oder auch eine Reihe von Pressionsdaumen durch eine entsprechende Anzahl von Nocken an einer durchgehenden Nockenwelle belastet werden. Allerdings erfordert dies sehr viel Feingefühl, so dass eine entsprechende Steuerung über einen Antrieb erfolgen sollte, der stellungsabhängige Druckschwankungen auf die Pressionsdaumen ausgleichen kann. Als Antrieb kann beispielsweise ein pneumatischer Drehantrieb oder ein elektrischer Drehfeldmagnetantrieb verwendet werden. Denkbar ist auch ein pneumatisch oder elektrisch betätigbarer Zylinder, der beispielsweise über ein entsprechendes Schwenkhebel-Gestänge mit der Nockenwelle verbunden ist.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine teilweise dargestellte Seitenansicht eines Streckwerks nach dem Stand der Technik;
Figur 2 einen teilweise dargestellten Längsschnitt durch eine Druckeinrichtung für einen Belastungsarm eines Streckwerks;
Figur 3 einen Querschnitt durch die Druckeinrichtung gemäss Figur 2 entlang Linie 111-III;
Figur 4 eine Seitenansicht von Druckelementen eines weiteren Ausführungsbeispiel einer Druckeinrichtung;
Figur 5 eine Seitenansicht von Druckelementen eines weiteren Ausführungsbeispiels einer Druckeinrichtung;
Figur 6 einen teilweise dargestellten Längsschnitt durch ein weiteres Ausführungsbeispiels einer Druckeinrichtung für einen Belastungsarm eines Streckwerkes;
Figur 7 einen Querschnitt durch die Druckeinrichtung gemäss Figur 6 entlang Linie VII-VII;
Figur 7a eine schematisch dargestellte Seitenansicht eines Ausführungsbeispiels des Antriebs der Druckeinrichtung gemäss Figur 6;
Figur 8 eine Seitenansicht von weiteren Ausführungsbeispielen von Druckelementen;
Figur 9 einen Querschnitt durch eine Druckeinrichtung mit Druckelementen entsprechend Figur 8 entlang Linie IX-IX;
Figur 10 eine Seitenansicht von Druckelementen in einer leicht geänderten Anordnung ähnlich Figur 8;
Figur 11 eine Seitenansicht von weiteren Ausführungsbeispielen von Druckelementen;
Figur 12 einen Querschnitt durch eine Druckeinrichtung entlang Linie Xll-Xll mit Druckelementen entsprechend Figur 11;
Figur 13 einen teilweise dargestellten Längsschnitt durch ein weiteres Ausführungsbeispiel einer Druckeinrichtung mit einem weiteren Ausführungsbeispiel eines Druckelements;
Figur 14 einen Querschnitt durch die Druckeinrichtung gemäss Figur 13 entlang Linie XIV-XIV;
Figur 15 einen teilweise dargestellten Längsschnitt durch ein weiteres Ausführungsbeispiel einer Druckeinrichtung mit einem weiteren Ausführungsbeispiel einer Anordnung von Druckelementen entsprechend Figur 13; und
Figur 16 einen teilweise dargestellten Längsschnitt durch einen weiteres Ausführungsbeispiel einer Druckeinrichtung mit einem weiteren Ausführungsbeispiel der Anordnung von Druckelementen entsprechend Figur 13.

Gemäss Figur 1 weist ein handelsübliches Streckwerk P eine Tragstruktur 1 auf, an der sich Streckwerkszylinder 2.1, 2.2 und 2.3 befinden. In Gebrauchslage liegt diesen Streckwerkszylindern 2.1 bis 2.3 ein Garn zum Verstrecken auf. Dabei wirken die Streckwerkszylinder 2.1 bis 2.3 mit Oberwalzen 3.1 bis 3.3 zusammen. Diese Oberwalzen 3.1 bis 3.3 befinden sich an einem Belastungsarm 4, wobei dieser Belastungsarm 4 über eine Schwenkachse 5 mit der Tragstruktur 1 verbunden ist.

In Schliesslage des Belastungsarms 4 wird ein Pressionsdaumen 6 an dem Belastungsarm 4 festgelegt. Dieser Pressionsdaumen 6 greift in ein Rohr 7 ein, in welchem sich ein elastisches Element 8, insbesondere ein unter Druck setzbarer Schlauch, befindet. Über diesen Schlauch 8, eine weitere Drehachse 9 und einen Druckbolzen 10 erfolgt eine Druckübertragung auf das vordere Ende des Belastungsarms 4 und damit auf die Oberwalzen 3.1 bis 3.3, welche auf die Streckwerkszylinder 2.1 bis 2.3 gedrückt werden.

In den Figuren 2 bis 5 sind spezielle Ausgestaltungen von Druckeinrichtungen für den Pressionsdaumen 6 gezeigt. Bei der Druckeinrichtung 11.1 gemäss den Figuren 2 und 3 befindet sich in dem Rohr 7 eine Schienenführung 12, in welche eine Nut 13 eingeformt ist. In dieser Nut 13 gleitet ein z.B. formschlüssig-schwalbenschwanzförmiges Führungsteil 14 eines verschiebbaren Keils 15, welches den Pressionsdaumen 6 untergreift. Dieser Keil 15 wird von einer Kolbenstange 16 eines Antriebs 17 angegriffen, welcher der Schienenführung 12 aufsitzt. Dieser Antrieb 17 kann beispielsweise aus einem Pneumatikzylinder bestehen. Wird die Kolbenstange 16 aus dem Antrieb 17 ausgestossen, so fährt der Keil 15 entlang der Schienenführung 12 und untergreift den Pressionsdaumen 6, so dass dieser unter Druck gesetzt wird.

Das Ausführungsbeispiel gemäss Figur 4 unterscheidet sich von demjenigen nach den Figuren 2 und 3 dadurch, dass zur Verbesserung des Untergreifens des Pressionsdaumens 6 noch ein Druckstück (Gegenkeil) 18 vorgesehen ist, welches auf den Keil 15 aufgleiten kann. Das Druckstück 18 ist dabei in einer Führung 19 in dem Rohr 7 geführt und steht mit dem Pressionsdaumen 6 zumindest in Linienberührung. Der Keil 15 stützt sich mit seiner Unterseite zwecks Reibungsreduktion auf einer speziell ausgebildeten Gleitfläche 40 ab.

Bei dem Ausführungsbeispiel gemäss Figur 5 ist eine Oberfläche 20 des Keils 15 parallel zur Grundfläche ausgebildet, so dass sie den Pressionsdaumen 6 in Linienberührung oder flächig untergreift. Wird der Keil 15 über die Kolbenstange 16 bewegt, so gleitet er auf einen Unterlegkeil 21 mit einer Steigfläche 22 auf, so dass sich die Oberfläche 20 des Keils 15 vertikal bewegt. Damit dies ohne Schwierigkeiten möglich ist, besitzt der Antrieb 17 eine gelenkige Verbindung 23 mit entsprechenden Lagerböcken 24, welche der Schienenführung 12 aufsitzt.

In den Figuren 6 und 7 ist ein weiteres Ausführungsbeispiel einer Druckeinrichtung 11.2 gezeigt. Auch hier greifen die Pressionsdaumen 6 in ein entsprechendes Rohr 7 ein. Das Rohr 7 wird von einer drehbaren Nockenwelle 25 durchzogen, an der sich im Abstand der Pressionsdaumen 6 Nocken 26 befinden, die exzentrisch angeordnet sind. Die Nockenwelle 25 dreht in Lagerschalen 27. Dabei drückt der Nocken 26 je nach Drehung der Nockenwelle 25 auf den Pressionsdaumen 6. Die Drehung der Nockenwelle 25 kann beispielsweise über einen einen Hebel 41 angreifenden pneumatischen Stellantrieb 42 erfolgen.

In den Figuren 8 bis 10 ist eine Druckeinrichtung 11.3 gezeigt, bei der die Druckelemente für die Pressionsdaumen 6 aus jeweils einem Balgzylinder 28 bestehen. Dieser Balgzylinder 28 besitzt eine Druckfläche 29, welche den Pressionsdaumen 6 untergreift. Die Druckfläche 29 ist über einen Faltenbalg 30 mit einer Druckdose 31 verbunden, die in dem Rohr 7 sitzt.

Damit die Druckfläche 29 beim Drücken auf den Pressionsdaumen 6 nicht seitlich abkanten kann, können entsprechende äussere oder innere Führungen vorgesehen werden.

Gemäss Figur 8 ist vorgesehen, dass die einzelnen Druckdosen 31 durch entsprechende Verbindungsleitungen 32 miteinander verbunden werden.

Gemäss Figur 10 ist dagegen vorgesehen, dass eine gewisse Anzahl von Balgzylindern eine gemeinsame Druckdose 31.1 aufweisen und damit montagefreundlicher im Rohr 7 untergebracht werden können.

Anstelle eines Balgzylinders kann auch gemäss den Figuren 11 und 12 ein Kolben 36 unter einer Druckfläche 29 angeordnet sein. Dieser Kolben 36 steht in der Druckdose 31 unter Druck. Dabei kann - analog wie in Fig. 8 und 10 - jeder Kolben 36 seine eigene Druckdose 31 aufweisen oder es werden mehrere Kolben 36 in einer gemeinsamen Druckdose montagefreundlicher zusammengefasst.

Bei dem Ausführungsbeispiel einer Druckeinrichtung 11.4 gemäss den Figuren 13 und 14 wird als Druckelement ein Pneumatikzylinder 33 verwendet, der in das Rohr 7 eingesetzt ist und ein Verbindungselement 34 mit Druck beaufschlagt. Hierzu untergreift der Pneumatikzylinder 33 mit einem schalenförmigen Halteelement 35 das Verbindungselement 34. Das Verbindungselement 34 verbindet zwei oder mehrere benachbarte Pressionsdaumen 6 und 6.1.

Gemäss dem Ausführungsbeispiel nach Figur 15 sind in das Rohr 7 zwei Pneumatikzylinder 33 und 33.1 eingesetzt, welche beide das eine Verbindungselement 34 angreifen.

Nach dem Ausführungsbeispiel gemäss Figur 16 besteht auch die Möglichkeit, dass ein Pneumatikzylinder 33 nur einen Pressionsdaumen 6 untergreift und diesen mit Druck beaufschlagt.

## Patentansprüche

1. Spinnmaschine mit Streckwerken (P) zum Führen eines Garns zwischen Streckwerkszylindern (2.1 bis 2,3) und Oberwalzen (3.1 bis 3.3), die einerseits an einem Belastungsarm (4) angeordnet sind, der um eine Schwenkachse (5) schwenkbar ist, wobei andererseits ein Pressionsdaumen (6) an dem Belastungsarm (4) von Druckelementen einer Druckeinrichtung (11.4) mit Druck beaufschlagt ist, und wobei einem oder mehreren Pressionsdaumen (6) ein Druckraum der Druckeinrichtung (11.4) zugeordnet ist, der an eine definierte Druckfläche (29) angrenzt, die mittelbar oder unmittelbar am Pressionsdaumen (6) anliegt, derart, dass ein Druckmedium der Druckeinrichtung (11.4) eine definierte Druckkraft über die Druckfläche (29) auf den Pressionsdaumen (6) ausübt,
**dadurch gekennzeichnet, dass**
einem oder mehreren Pressionsdaumen (6) eine Kolben-Zylindereinheit (33) zugeordnet ist.

2. Spinnmaschine nach Anspruch 1, **dadurch gekennzeichnet, dass** zwei benachbarte Pressionsdaumen (6, 6.1) über ein Verbindungselement (34) miteinander verbunden sind, das von zumindest einer Kolben-Zylindereinheit (33, 33.1) mit Druck beaufschlagt ist.

3. Spinnmaschine nach Anspruch 1 oder 2, **dadurch gekennzeichnet, dass** die Kolben-Zylindereinheit (33, 33.1) einen Pneumatikzylinder umfasst.

4. Spinnmaschine mit Streckwerken (P) zum Führen eines Garns zwischen Streckwerkszylindern (2.1 bis 2.3) und Oberwalzen (3.1 bis 3.3), die einerseits an einem Belastungsarm (4) angeordnet sind, der um eine Schwenkachse (5) schwenkbar ist, wobei andererseits ein Pressionsdaumen (6) an dem Belastungsarm (4) von Druckelementen einer Druckeinrichtung (11.3) mit Druck beaufschlagt ist, und wobei einem oder mehreren Pressionsdaumen (6) ein Druckraum der Druckeinrichtung (11.3) zugeordnet ist, der an eine definierte Druckfläche (29) angrenzt, die mittelbar oder unmittelbar am Pressionsdaumen (6) anliegt, derart, dass ein Druckmedium der Druckeinrichtung (11.3) eine definierte Druckkraft über die Druckfläche (29) auf den Pressionsdaumen (6) ausübt,
**dadurch gekennzeichnet, dass**
unter dem Pressionsdaumen (6) ein Balgzylinder (28) oder eine Druckdose (31) angeordnet ist.

5. Spinnmaschine nach Anspruch 4, **dadurch gekennzeichnet, dass** die Balgzylinder (28) bzw. die Druckdosen (31) von zumindest zwei benachbarten Streckwerken (P) miteinander verbunden sind.

6. Spinnmaschine nach Anspruch 4 oder 5, **dadurch gekennzeichnet, dass** eine den Pressionsdaumen (6) beaufschlagende Druckfläche (29) lagestabilisiert ist.

7. Spinnmaschine mit Streckwerken (P) zum Führen eines Garns zwischen Streckwerkszylindern (2.1 bis 2.3) und Oberwalzen (3.1 bis 3.3), die einerseits an einem Belastungsarm (4) angeordnet sind, der um eine Schwenkachse (5) schwenkbar ist, wobei andererseits ein Pressionsdaumen (6) an dem Belastungsarm (4) von Druckelementen einer Druckeinrichtung (11.1) mit Druck beaufschlagt ist, und wobei einem oder mehreren Pressionsdaumen (6) ein Druckraum der Druckeinrichtung (11.1) zugeordnet ist, der an eine definierte Druckfläche angrenzt, die mittelbar oder unmittelbar am Pressionsdaumen (6) anliegt, derart, dass ein Druckmedium der Druckeinrichtung (11.1) eine definierte Druckkraft über die Druckfläche auf den Pressionsdaumen (6) ausübt,
**dadurch gekennzeichnet, dass**
dem Pressionsdaumen (6) ein an einer Schienenführung (12) verschiebbarer Keil (15) zugeordnet ist.

8. Spinnmaschine nach Anspruch 7, **dadurch gekennzeichnet, dass** der Keil (15) ein z.B. formschlüssig-schwalbenschwanzförmiges Führungsteil (14) aufweist, welches in einer entsprechenden Nut (13) in der Schienenführung (12) gleitet.

9. Spinnmaschine nach Anspruch 7 oder 8, **dadurch gekennzeichnet, dass** der Keil (15) von einer Kolbenstange (16) aus einem Antrieb (17) angegriffen ist.

10. Spinnmaschine nach einem der Ansprüche 7 bis 9, **dadurch gekennzeichnet, dass** zwischen dem Keil (15) und dem Pressionsdaumen (6) ein auf dem Keil (15) aufgleitendes Druckstück (Gegenkeil) (18) angeordnet und vertikal gegen den Pressionsdaumen (6) geführt ist, wobei sich der Keil (15) mit seiner Unterseite auf einer speziell ausgebildeten Gleitfläche (40) abstützt.

11. Spinnmaschine nach Anspruch 9 oder 10, **dadurch gekennzeichnet, dass** der Keil (15) auf einem ortsfesten Unterlegkeil (21) aufgleitet, wobei der Antrieb (17) gelenkig mit der Schienenführung (12) verbunden ist.

12. Spinnmaschine mit Streckwerken (P) zum Führen eines Garns zwischen Streckwerkszylindern (2.1 bis 2.3) und Oberwalzen (3.1 bis 3.3), die einerseits an einem Belastungsarm (4) angeordnet sind, der um eine Schwenkachse (5) schwenkbar ist, wobei andererseits ein Pressionsdaumen (6) an dem Belastungsarm (4) von Druckelementen einer Druckeinrichtung (11.2) mit Druck beaufschlagt ist, **dadurch gekennzeichnet, dass** dem Pressionsdaumen (6) ein exzentrischer Nocken (26) an einer drehbaren Nockenwelle (25) zugeordnet ist.

13. Spinnmaschine nach Anspruch 12, **dadurch gekennzeichnet, dass** die Drehung der Nockenwelle (25) über einen pneumatischen Drehantrieb, einen elektrischen Drehfeldmagnet oder einen pneumatischen oder elektrisch betätigten Zylinder erfolgt, der über einen Schwenkhebel die Nockenwelle angreift.

14. Spinnmaschine nach einem der Ansprüche 1 bis 13, **dadurch gekennzeichnet, dass** der Pressionsdaumen (6) in ein Rohr (7) eingreift, in oder an welchem das Druckelement (15, 17, 28, 31, 33) angeordnet ist.

15. Spinnmaschine nach einem der Ansprüche 1 bis 14, **dadurch gekennzeichnet, dass** zwischen Druckelement (15, 17, 28, 31, 33) und Pressionsdaumen (6) ein Halteelement (35) vorgesehen ist.

## Claims

1. A spinning machine with drafting arrangements (P) for guiding a yarn between drafting cylinders (2.1 to 2.3) and upper rollers (3.1 to 3.3) which on the one hand are arranged on a weighting arm (4) which may pivot about a pivot axis (5) wherein on the other hand a pressure tappet (6) on the weighting arm (4) is pressurised by pressure elements of a pressure device (11.4) and wherein one or more pressure tappets (6) is allocated a pressure chamber of the pressure device (11.4) which adjoins a defined pressure surface (29) which abuts indirectly or directly on the pressure tappet (6) in such a manner that a pressure medium of the pressure device (11.4) exerts a defined pressure force via the pressure surface (29) on the pressure tappet (6),
**characterised in that**
a piston-cylinder unit (33) is allocated to one or more pressure tappets (6).

2. The spinning machine according to claim 1, **characterised in that** two adjacent pressure tappets (6, 6.1) are interconnected via a connecting element (34) which is pressurised by at least one piston-cylinder unit (33, 33.1).

3. The spinning machine according to claim 1 or 2, **characterised in that** the piston-cylinder unit (33, 33.1) comprises a pneumatic cylinder.

4. The spinning machine with drafting arrangements (P) for guiding a yarn between drafting cylinders (2.1 to 2.3) and upper rollers (3.1 to 3.3) which on the one hand are arranged on a weighting arm (4) which may pivot about a pivot axis (5) wherein on the other hand a pressure tappet (6) on the weighting arm (4) is pressurised by pressure elements of a pressure device (11.3) and wherein one or more pressure tappets (6) is allocated a pressure chamber of the pressure device (11.3) which adjoins a defined pressure surface (29) which abuts indirectly or directly on the pressure tappet (6) in such a manner that a pressure medium of the pressure device (11.3) exerts a defined pressure force via the pressure surface (29) on the pressure tappet (6), **characterised in that** a bellows cylinder (26) or a pressure capsule (31) is arranged below the pressure tappet (6).

5. The spinning machine according to claim 4, **characterised in that** the bellows (28) or the pressure capsules (31) are interconnected by at least two adjacent drafting arrangements (P).

6. The spinning machine according to claim 4 or 5, **characterised in that** a pressure surface (29) acting on the pressure tappet (6) is positionally stabilised.

7. The spinning machine with drafting arrangements (P) for guiding a yarn between drafting cylinders (2.1 to 2.3) and upper rollers (3.1 to 3.3) which on the one hand are arranged on a weighting arm (4) which may pivot about a pivot axis (5) wherein on the other hand a pressure tappet (6) on the weighting arm (4) is pressurised by pressure elements of a pressure device (11.1) and wherein one or more pressure tappets (6) is allocated a pressure chamber of the pressure device (11.1) which adjoins a defined pressure surface which abuts indirectly or directly on the pressure tappet (6) in such a manner that a pressure medium of the pressure device (11.1) exerts a defined pressure force via the pressure surface on the pressure tappet (6), **characterised in that** a wedge (15) displaceable on a rail guide (12) is allocated to the pressure tappet (6).

8. The spinning machine according to claim 7, **characterised in that** the wedge (15) has a, for example, positive swallowtail-shaped guide portion (14) which slides in a corresponding groove (13) in the guide rail (12).

9. The spinning machine according to claim 7 or 8, **characterised in that** the wedge (15) is engaged by a piston rod (16) from a drive (17).

10. The spinning machine according to any one of claims 7 to 9, **characterised in that** a pressure piece (counter-wedge) (18) sliding on the wedge (15) is located between the wedge (15) and the pressure tappet (6) and is guided vertically against the pressure tappet (6), wherein the wedge (15) is supported with its underside on a specially configured sliding surface (40).

11. The spinning machine according to claim 9 or 10, **characterised in that** the wedge (15) slides on a fixed shim wedge (21), wherein the drive (17) is connected to the rail guide (12) in an articulated manner.

12. The spinning machine with drafting arrangements (P) for guiding a yarn between drafting cylinders (2.1 to 2.3) and upper rollers (3.1 to 3.3) which on the one hand are arranged on a weighting arm (4) which may pivot about a pivot axis (5) wherein on the other hand a pressure tappet (6) on the weighting arm (4) is pressurised by pressure elements of a pressure device (11.2), **characterised in that** an eccentric cam (26) on a rotatable camshaft (25) is assigned to the pressure tappet (6).

13. The spinning machine according to claim 12, **characterised in that** the rotation of the camshaft (25) is effected by means of a pneumatic rotary drive, an electric rotating field magnet or a pneumatic or electrically actuated cylinder which acts on the camshaft by means of a pivoted lever.

14. The spinning machine according to any one of claims 1 to 13, **characterised in that** the pressure tappet (6) engages in a tube (7) in or on which the pressure element (15, 17, 28, 31, 33) is arranged.

15. The spinning machine according to any one of claims 1 to 14, **characterised in that** a retaining element (35) is provided between the pressure element (15, 17, 38, 31, 33) and the pressure tappet (6).

## Revendications

1. Métier à filer à bancs d'étirage (P) pour le guidage d'un fil entre des cylindres de banc d'étirage (2.1 à 2.3) et des cylindres supérieurs (3.1 à 3.3) qui sont disposés d'une part sur un bras de pression (4) qui peut pivoter autour d'un axe de pivotement (5), tandis que d'autre part une came de pression (6) du bras de pression (4) est sollicitée par pression par des éléments de pression d'un dispositif à pression (11.4) et qu'à une ou plusieurs cames de pression (6) est associée une chambre de pression du dispositif à pression (11.4) qui jouxte une surface de pression définie (29) qui repose directement ou indirectement sur la came de pression (6) de manière à ce qu'un fluide de pression du dispositif à pression (11.4) exerce une force de pression définie par l'intermédiaire de la surface de pression (29) sur la came de pression (6),
**caractérisé en ce que**
à une ou plusieurs cames de pression (6) est associée une unité piston-vérin (33).

2. Métier à filer selon la revendication 1, **caractérisé en ce que** deux cames de pression voisines (6, 6.1) sont reliées entre elles par un élément de raccordement (34) qui est sollicité par pression par au moins une unité piston-vérin (33, 33.1).

3. Métier à filer selon la revendication 1 ou 2, **caractérisé en ce que** l'unité piston-vérin (33, 33.1) comprend un vérin hydraulique.

4. Métier à filer à bancs d'étirage (P) pour le guidage d'un fil entre des cylindres de banc d'étirage (2.1 à 2.3) et des cylindres supérieurs (3.1 à 3.3) qui sont disposés d'une part sur un bras de pression (4) qui peut pivoter autour d'un axe de pivotement (5), tandis que d'autre part une came de pression (6) du bras de pression (4) est sollicitée par pression par des éléments de pression d'un dispositif à pression (11.3) et qu'à une ou plusieurs cames de pression (6) est associée une chambre de pression du dispositif à pression (11.3) qui jouxte une surface de pression définie (29) qui repose directement ou indirectement sur la came de pression (6) de manière à ce qu'un fluide de pression du dispositif à pression (11.3) exerce une force de pression définie par l'intermédiaire de la surface de pression (29) sur la came de pression (6),
**caractérisé en ce que**,
sous la came de pression (6), est disposé un cylindre à soufflet (28) ou un boîtier de pression (31).

5. Métier à filer selon la revendication 4, **caractérisé en ce que** le cylindre à soufflet (28) ou les boîtiers de pression (31) sont raccordés entre eux par au moins deux bancs d'étirage voisins (P).

6. Métier à filer selon la revendication 4 ou 5, **caractérisé en ce qu'**une surface de pression (29) sollicitant la came de pression (6) a une position stabilisée.

7. Métier à filer à bancs d'étirage (P) pour le guidage d'un fil entre des cylindres de banc d'étirage (2.1 à 2.3) et des cylindres supérieurs (3.1 à 3.3) qui sont disposés d'une part sur un bras de pression (4) qui peut pivoter autour d'un axe de pivotement (5), tandis que d'autre part une came de pression (6) du bras de pression (4) est sollicitée par pression par des éléments de pression d'un dispositif à pression (11.1) et qu'à une ou plusieurs cames de pression (6) est associée une chambre de pression du dispositif à pression (11.1) qui jouxte une surface de pression définie qui repose directement ou indirectement sur la came de pression (6) de manière à ce qu'un fluide de pression du dispositif à pression (11.1) exerce une force de pression définie par l'intermédiaire de la surface de pression (29) sur la came de pression (6),
**caractérisé en ce que**,
à la came de pression (6) est associé un coin (15) déplaçable sur un guide à rail (12).

8. Métier à filer selon la revendication 7, **caractérisé en ce que** le coin (15) présente une pièce de guidage (14) par exemple en forme de queue de cygne en correspondance géométrique qui coulisse dans une rainure correspondante (13) du guide à rail (12).

9. Métier à filer selon la revendication 7 ou 8, **caractérisé en ce** sur le coin (15) s'engrène une tige de piston (15) d'une commande (17).

10. Métier à filer selon une des revendications 7 à 9, **caractérisé en ce qu'**entre le coin (15) et la came de pression (6) est disposée et guidée verticalement contre la came de pression (6) une pièce de pression (coin conjugué) (18) glissant sur le coin (15), tandis que le coin (15) s'appuie par sa face inférieure sur une surface de glissement (40) conçue spécialement.

11. Métier à filer selon la revendication 9 ou 10, **caractérisé en ce que** le coin (15) glisse sur une cale fixe (21), la commande (17) étant reliée de manière articulée au guide à rail (12).

12. Métier à filer à bancs d'étirage (P) pour le guidage d'un fil entre des cylindres de banc d'étirage (2.1 à 2.3) et des cylindres supérieurs (3.1 à 3.3) qui sont disposés d'une part sur un bras de pression (4) qui peut pivoter autour d'un axe de pivotement (5), tandis que d'autre part une came de pression (6) du bras de pression (4) est sollicitée par pression par des éléments de pression d'un dispositif à pression (11.2), **caractérisé en ce qu'**à la came de pression (6) est associée une came excentrique (26) posée sur un arbre à came rotatif (25).

13. Métier à filer selon la revendication 12, **caractérisé en ce que** la rotation de l'arbre à came (25) est assurée grâce à une commande rotative pneumatique, un aimant électrique de champ de rotation ou un vérin pneumatique ou actionné électriquement qui s'engrène par un levier pivotant sur l'arbre à came.

14. Métier à filer selon une des revendications 1 à 13, **caractérisé en ce que** la came de pression (6) s'engrène dans un tuyau (7) dans lequel l'élément de pression (15, 17, 28, 31, 33) est disposé.

15. Métier à filer selon une des revendications 1 à 14, **caractérisé en ce qu'**entre l'élément de pression (15, 17, 28, 31, 33) et la came de pression (6), il est prévu un élément de retenue (35).
